# EUROPÄISCHE PATENTSCHRIFT

(11) **EP 0 849 561 B1**
(45) Veröffentlichungstag und Bekanntmachung des Hinweises auf die Patenterteilung: **03.01.2001**
(21) Anmeldenummer: 97119875.9
(22) Anmeldetag: 13.11.1997
(51) Int. Cl.: F42B 39/00, F41A 9/39, F41A 9/64

(54) **Munitionscontainer zur Magazinierung grosskalibriger Munition**
Container for big calibre ammunition
Conteneur pour des munitions de gros calibre

(30) Priorität: 20.12.1996 DE 19653517
(43) Veröffentlichungstag der Anmeldung: 24.06.1998
(73) Patentinhaber: Rheinmetall W & M GmbH, 29345 Unterlüss (DE); FAC Frank Abels Consulting & Technology GmbH, 29624 Munster (DE)
(72) Erfinder: Abels, Frank, 29633 Munster (DE)

(56) Entgegenhaltungen:
- DE-A- 3 903 671
- DE-C- 2 527 666
- GB-A- 892 831
- US-A- 3 266 372

## Beschreibung

Die Erfindung betrifft einen Munitionscontainer zur Magazinierung großkalibriger Munition nach dem Oberbegriff des Anspruchs 1.

Aus der DE-C-2 37 729 ist ein Panzerfahrzeug mit einer Rohrwaffe bekannt, bei dem die Munition in Containern gelagert wird. Zum Laden der Rohrwaffe wird jeweils ein Munitionscontainer mit Hilfe einer als Aufzug ausgebildeten Ladevorrichtung von einer Container-Entnahmestation an das verschlußseitige Ende der Rohrwaffe transportiert. Wie die einzelnen Munitionskörper von dem Container in den Ladungsraum der Rohrwaffe eingebracht werden, offenbart diese Schrift nicht.

Der vorliegenden Erfindung liegt die Aufgabe zugrunde, eine Vorrichtung der eingangs erwähnten Art anzugeben, die einfach aufgebaut ist und ein schnelles und sicheres Einführen der Munitionskörper von dem Munitionscontainer in den Ladungsraum der Rohrwaffe erlaubt.

Diese Aufgabe wird durch die Merkmale des kennzeichnenden Teils des Anspruchs 1 gelöst. Weitere vorteilhafte Ausgestaltungen der Erfindung offenbaren die Unteransprüche.

Im wesentlichen liegt der Erfindung der Gedanke zugrunde, in jedem der Laderohre des Munitionscontainers einen in Längsrichtung des jeweiligen Rohres verschiebbaren Kolben vorzusehen, der an dem Munitionskörper bodenseitig anliegt. Das jeweilige Laderohr ist über eine Rohrleitung und ein schnellöffnendes Steuerventil mit einem Druckluftspeicher verbunden, derart, daß bei Aktivierung des Druckluftspeichers der entsprechende Kolben den Munitionskörper in den Ladungsraum der Rohrwaffe schiebt.

Bei einer vorteilhaften Ausführungsform der Erfindung ist jedem Laderohr des Munitionscontainers ein eigenes Steuerventil und ein eigener Druckluftspeicher zugeordnet. Dabei sind sowohl das jeweilige Steuerventil als auch der jeweilige Druckluftspeicher an bzw. in dem Munitionscontainer angeordnet.

Bei einer weiteren vorteilhaften Ausführungsform der Erfindung setzt sich der Kolben aus einem hinteren Kolbenboden und einem dem jeweiligen Munitionskörper zugewandten Balgzylinder zusammen. Bei einer Druckluftbeaufschlagung des Kolbens verschiebt dieser den jeweiligen Munitionskörper dann zunächst in Richtung auf die zu ladende Rohrwaffe ohne Entfaltung des Balgzylinders. Sobald der Kolbenboden das Ende des Munitionscontainers erreicht hat, wird der Kolbenboden an einer Weiterbewegung gehindert und der Balgzylinder entfaltet sich, so daß der Munitionskörper durch den Balgzylinder vollständig in den Ladungsraum der entsprechenden Rohrwaffe hineingeschoben wird.

Bei dem Druckluftspeicher kann es sich vorzugsweise um eine um ihre Längsachse drehbare Druckluftflasche (z.B. CO₂-Kartusche) handeln, die vorderseitig mit einer Membran verschlossen ist. Bei Drehung der Druckluftflasche wird die Membran gegen eine Spitze des Steuerventiles gedrückt und zerstochen. Die Druckluft gelangt über das Ventil in das entsprechende Laderohr des Containers und beaufschlagt den Kolben.

Die Drehbewegung der Druckluftflasche kann mit Hilfe eines Ritzels erfolgen, wobei das Ritzel seinerseits von einer außerhalb des Munitionscontainers angeordneten Vorrichtung (z.B. dem Lader, der den Munitionscontainer zu der Waffe transportiert) angesteuert wird.

Weitere Einzelheiten und Vorteile der Erfindung ergeben sich aus den folgenden anhand von Figuren erläuterten Ausführungsbeispielen. Es zeigen:
- Fig.1: einen Längsschnitt eines erfindungsgemäßen Munitionscontainers, der an dem verschlußseitigen Ende einer Rohrwaffe angeordnet ist;
- Fig.2: einen Querschnitt des in Fig.1 dargestellten Munitionscontainers entlang der dort mit II-II bezeichneten Schnittlinie und
- Fig.3: eine perspektivische Ansicht einer in dem Munitionscontainer anordbaren Druckluftflasche mit Steuerventil.

In Fig.1 ist mit 1 eine Rohrwaffe mit Bodenstück 2 und Verschluß 3 bezeichnet. In dem Ladungsraum 4 der Rohrwaffe 1 befindet sich ein Munitionskörper 5.

Hinter dem Bodenstück 2 ist ein erfindungsgemäßer Munitionscontainer 6 aus glasfaserverstärktem Kunststoff angeordnet. Der Munitionscontainer 6 besteht aus drei Laderohren 7-9. In den Laderohren 8 und 9 sind Munitionskörper 5 angeordnet. Der ursprünglich in dem Laderohr 7 befindliche Munitionskörper 5 befindet sich hingegen in dem Ladungsraum 4 der Rohrwaffe 1. Hinter jedem Munitionskörper 5 ist ein Kolben 10 aus Kunststoff vorgesehen. Dieser Kolben 10 besitzt einen hinteren Kolbenboden 11 und einen dem jeweiligen Munitionskörper 5 zugewandten Balgzylinder 12.

Im Ausgangszustand werden die Munitionskörper 5 an ihrer Spitze durch eine kräftige Folie 26 zur Abdichtung gehalten, die durch ein im Munitionscontainer 6 befindliches Vakuum fest auf die Spitze des Munitionskörpers 5 gepreßt wird.

Auf der dem Munitionskörper 5 abgewandten Seite des Kolbens 10 ist das jeweilige Laderohr 7-9 über eine entsprechende Rohrleitung 13 (Fig.3) und einem Schraubventil 14 mit jeweils einer Druckluftflasche 15-17 (Fig.2) von z.B. 200 bar Druckluft (z.B. CO₂-Kartusche) verbunden. Die drei Druckluftflaschen 15-17 sind jeweils vorderseitig mit einer Membran 18 (Fig.3) verschlossen und in das Schraubventil 14 locker eingesetzt. Die Druckluftflaschen 15-17 sind jeweils um ihre Längsachse 19 in entsprechenden Lagerböcken 20, 21 drehbar gelagert. Die Drehbewegung der Druckluftflaschen erfolgt mit Hilfe eines entsprechenden Ritzels 22, wobei das Ritzel seinerseits von einer außerhalb des Munitionscontainers 6 angeordneten Vorrichtung (z.B. dem Lader, der den Munitionscontainer zu der Waffe transportiert) über ein Zahnrad 23 angesteuert wird.

Durch Drehen eines Ritzels 22 wird der Gewindekopf 24 der jeweiligen Druckluftflasche mit der Metallmembran 18 auf eine Ventilspitze 25 aufgepreßt und die Membran 18 zerstochen. Die Druckluft mit 200 bar dehnt sich in dem Schraubventil 14 aus und wird über die Rohrleitung 13 in das betreffende Laderohr 7-9 des Munitionscontainers 6 geführt. Dort wird der Plastikkolben 10 mit Balgzylinder 12 in Richtung Rohrwaffe 1 befördert, wodurch der Munitionskörper 5 in den Ladungsraum 4 geführt wird. Zur Überbrückung der Strecke zwischen dem Munitionscontainer 6 und dem Ladungsraum 4 der Rohrwaffe 1 wird am Ende der Laufstrecke des Kolbens 10 der Plastikkolben mit Balgzylinder 12 ausgedehnt, so daß diese Lücke überwunden wird. Anschließend wird der Verschluß 3 der Rohrwaffe 1 hinter den geladenen Munitionskörper 5 geschoben und drückt dabei den Kolben 10 in das entsprechende Laderohr 7-9 des Munitionscontainers 6.

## Patentansprüche

1. Munitionscontainer zur Magazinierung großkalibriger Munition (5), wobei zur Ladung einer Rohrwaffe (1) mit der Munition (5) der Munitionscontainer (6) an das verschlußseitige Ende der Rohrwaffe (1) heranführbar ist und wobei jeder der in dem Container (6) magazinierten Munitionskörper (5) in einem separaten Laderohr (7-9) des Containers (6) angeordnet ist, **gekennzeichnet durch** die Merkmale:
a) in jedem der Laderohre (7-9) befindet sich ein in Richtung der Längsachse des jeweiligen Rohres (7-9) verschiebbarer Kolben (10),
b) der Kolben (10) liegt bei in dem Laderohr (7-9) befindlichen Munitionskörper (5) an diesem bodenseitig an,
c) der jeweilige Kolben (10) ist über eine Rohrleitung (13) und ein Steuerventil (14) mit einem Druckluftspeicher (15-17) verbunden.

2. Munitionscontainer nach Anspruch 1, **dadurch gekennzeichnet**, daß jedem Laderohr (7-9) des Munitionscontainers (6) ein eigenes Steuerventil (14) und ein eigener Druckluftspeicher (15-17) zugeordnet ist, und daß das jeweilige Steuerventil (14) und der jeweilige Druckluftspeicher (15-17) an bzw. in dem Munitionscontainer (6) angeordnet sind.

3. Munitionscontainer nach Anspruch 1 oder 2, **dadurch gekennzeichnet**, daß der Kolben (10) einen hinteren Kolbenboden (11) und einen dem jeweiligen Munitionskörper (5) zugewandten Balgzylinder (12) aufweist, derart, daß bei einer Druckbeaufschlagung des Kolbens (10) dieser den jeweiligen Munitionskörper (5) in Richtung auf die zu ladende Rohrwaffe (1) ohne Entfaltung des Balgzylinders (12) verschiebt und daß der Balgzylinder (12) entfaltet wird, sobald der Kolbenboden (11) das Ende des Munitionscontainers (6) erreicht hat, so daß der Munitionskörper (5) vollständig in den Ladungsraum (4) der entsprechenden Rohrwaffe (1) hineingeschoben wird.

4. Munitionscontainer nach einem der Ansprüche 1 bis 3, **dadurch gekennzeichnet**, daß es sich bei dem Druckluftspeicher (15-17) um eine um ihre Längsachse (19) drehbare Druckluftflasche handelt, die vorderseitig über einen Gewindekopf (24) mit dem als Schraubventil ausgebildeten Steuerventil (14) verbunden ist und daß die Druckluftflasche (15-17) mit einer Membran (18) verschlossen ist, gegen welche bei Drehung der Druckluftflasche (15-17) eine Spitze (25) des Steuerventiles (14) drückt, diese zersticht, so daß die Druckluft über das Ventil (14) in das entsprechende Laderohr (7-9) des Containers (6) geführt wird und den Kolben (10) beaufschlagt.

5. Munitionscontainer nach Anspruch 4, **dadurch gekennzeichnet**, daß die Druckluftflasche (15-17) über ein Ritzel (22) um ihre Längsachse (19) drehbar ist, wobei das Ritzel (22) über eine Anschlußverbindung von einer außerhalb des Munitionscontainers (6) angeordneten Vorrichtung ansteuerbar ist.

6. Munitionscontainer nach einem der Ansprüche 1 bis 5, **dadurch gekennzeichnet**, daß der Kolben (10) aus Kunststoff besteht.

7. Munitionscontainer nach einem der Ansprüche 1 bis 6, **dadurch gekennzeichnet**, daß der Munitionskörper (5) vorderseitig durch eine vorgespannte Folie (26) fixiert ist.

8. Munitionscontainer nach einem der Ansprüche 1 bis 7, **dadurch gekennzeichnet**, daß der Container (6) aus glasfaserverstärktem Kunststoff besteht.

9. Munitionscontainer nach einem der Ansprüche 1 bis 8, **dadurch gekennzeichnet**, daß es sich bei dem Druckluftspeicher (15-17) um eine CO₂ Kartusche handelt.

## Claims

1. Ammunition container for storage of large-calibre ammunition (5), wherein for the purpose of loading a barrel weapon (1) with the ammunition (5) the ammunition container (6) can be moved up to the breech end of the barrel weapon (1), while each of the ammunition bodies (5) stored in the container (6) is positioned in a separate loading tube (7 to 9) of the container (6), characterised by the following features:
(a) each of the loading tubes (7 to 9) contains a piston (10) displaceable in the direction of the longitudinal axis of the tube (7 to 9) concerned,
(b) with the ammunition body (5) present in the loading tube (7 to 9) the piston bears against the base part of the said body,
(c) the relevant piston (10) is connected through a conduit (13) and a control valve (14) with a compressed gas storage vessel (15 to 17).

2. Ammunition container according to Claim 1, characterised by the fact that with each loading tube (7 to 9) of the ammunition container (6) there is associated an individual control valve (14) and the relevant compressed gas storage vessel (15 to 17) are positioned on or in the ammunition container (6).

3. Ammunition container according to Claim 1 or 2, characterised by the fact that the piston (10) has a rear piston base (11) and a bellows-type cylinder (12) facing towards the relevant ammunition body (5) arranged in such a manner that when the piston (10) is subjected to force it displaces the relevant ammunition body (5) in the direction of the barrel weapon (1) to be loaded, the bellows-type cylinder (12) not expanding in this operation, and that the said bellows type cylinder (12) is expanded as soon as the piston base (11) has reached the end of the ammunition container (6) so that the ammunition body (5) is fully pushed into the loading chamber (4) of the barrel weapon (1).

4. Ammunition container according to any one of Claims 1 to 3, characterised by the fact that the compressed gas storage vessel (15 to 17) consists of a compressed gas bottle which is rotatable about its longitudinal axis (19) and which is connected at the front by means of screw-threaded head (24) with the control valve (14) constructed as a screw-threaded valve and that the compressed gas bottle (15 to 17) is closed by a diaphragm (18), a tip (25) of the control valve (14) pressing against the said diaphragm and perforating it when the compressed gas bottle (15 to 17) rotates, so that compressed gas is guided via the valve (14) into the corresponding loading tube (7 to 9) of the container (6) and acts on the piston (10).

5. Ammunition container in accordance with Claim 4, characterised by the fact that the compressed gas bottle (15 to 17) is rotatable by a pinion (22) about its longitudinal axis (19) and that said pinion (22) can be actuated through a connection, by a device situated outside the ammunition container (6).

6. Ammunition container in accordance with any one of Claims 1 to 5, characterised by the fact that the piston (10) is made of plastic.

7. Ammunition container in accordance with any one of Claims 1 to 6, characterised by the fact that the ammunition body (5) is secured at the front end by a prestressed foil (26).

8. Ammunition container in accordance with any one of Claims 1 to 7, characterised by the fact that the container (6) comprises a glass-fibre reinforced plastic.

9. Ammunition container in accordance with any one of Claims 1 to 8, characterised by the fact that the compressed gas storage vessel (15 to 17) comprises a CO₂ cartridge.

## Revendications

1. Conteneur de munitions pour le chargement de munitions (5) de gros calibre, pour le chargement d'une arme à tube (1) avec les munitions (5), le conteneur de munitions (6) étant approché de l'extrémité côté culasse de l'arme à tube (1), et chaque corps de munition (5) chargé dans le conteneur (6) étant disposé dans un tube de charge (7 à 9) séparé du conteneur (6), caractérisé par les caractéristiques suivantes :
a) dans chacun des tubes de charge (7 à 9), se trouve un piston ( 10) qui peut coulisser dans la direction de l'axe longitudinal du tube (7 à 9) correspondant,
b) le piston (10) s'applique contre le corps de munition (5) côté fond, lorsque ce corps de munition se trouve dans le tube de charge (7 à 9),
c) chaque piston (10) est relié par une conduite tubulaire (13) et une soupape de commande (14) à un accumulateur d'air comprimé (15 à 17).

2. Conteneur de munitions selon la revendication 1, caractérisé en ce qu'à chaque tube de charge (7 à 9) du conteneur de munitions (6) sont associés sa propre soupape de commande (14) et son propre accumulateur d'air comprimé (15 à 17), et en ce que la soupape de commande (14) respective et l'accumulateur d'air comprimé (15 à 17) respectif sont disposés sur ou dans le conteneur de munitions (10).

3. Conteneur de munitions selon la revendication 1 ou 2, caractérisé en ce que le piston (10) présente un fond arrière (11) et un cylindre à soufflet (12) tourné vers le corps de munition (5) correspondant, de manière que lorsque le piston (10) est soumis à une pression, celui-ci déplace le corps de munition (5) correspondant en direction du tube d'arme (1) à charger, sans dépliement du cylindre à soufflet (12), et en ce que le cylindre à soufflet (12) est déplié dès que le fond (11) du piston a atteint l'extrémité du conteneur de munitions (6), de sorte que le corps de munition (5) est totalement introduit dans la chambre de charge (4) de l'arme à tube (1) correspondante.

4. Conteneur de munitions selon l'une des revendications 1 à 3, caractérisé en ce que l'accumulateur d'air comprimé (15 à 17) est une bouteille d'air comprimé qui peut tourner autour de son axe longitudinal (19) et qui est reliée à l'avant, par une tête filetée (24), à la soupape de commande (14) réalisée en tant que soupape à vis, et en ce que la bouteille d'air comprimé (15 à 17) est fermée par une membrane (18) contre laquelle, pendant la rotation de la bouteille d'air comprimé (15 à 17), une pointe (25) de la soupape de commande (14) presse et perfore cette membrane, ce qui fait que l'air comprimé est guidé, par la soupape (14), dans le tube de charge (7 à 9) correspondant du conteneur (6) et agit sur le piston (10).

5. Conteneur de munitions selon la revendication 4, caractérisé en ce que la bouteille d'air comprimé (15 à 17) peut tourner, au moyen d'un pignon (22), autour de son axe longitudinal (19), le pignon (22) pouvant être commandé, à travers une liaison de raccordement, par un dispositif situé à l'extérieur du conteneur de munitions (6).

6. Conteneur de munitions selon l'une des revendications 1 à 5, caractérisé en ce que le piston (10) est en matière plastique.

7. Conteneur de munitions selon l'une des revendications 1 à 6, caractérisé en ce que le corps de munition (5) est fixé sur sa face avant par une feuille (26) précontrainte.

8. Conteneur de munitions selon l'une des revendications 1 à 7, caractérisé en ce que le conteneur (6) est en matière plastique renforcée aux fibres de verre.

9. Conteneur de munitions selon l'une des revendications 1 à 8, caractérisé en ce que l'accumulateur d'air comprimé (15, 17) est une cartouche de CO₂.
